# FASCICULE DE BREVET EUROPEEN

(11) **EP 0 424 217 B1**
(45) Date de publication et mention de la délivrance du brevet: **07.12.1994**
(21) Numéro de dépôt: 90402834.7
(22) Date de dépôt: 10.10.1990
(51) Int. Cl.: F21L 7/00

(54) **Lampe de poche à pile plate**
Taschenlampe mit flacher Batterie
Pocket-lamp with flat battery

(30) Priorité: 16.10.1989 FR 8913489
(43) Date de publication de la demande: 24.04.1991
(73) Titulaire: CIPEL, F-92300 Levallois-Perret (FR)
(72) Inventeur: Clair, Pierre-Yves, F-92300 Levallois-Perret (FR)
(74) Mandataire: Phélip, Bruno

(56) Documents cités:
- CH-A- 220 038
- FR-A- 2 507 739
- GB-A- 1 203 199
- US-A- 3 798 440
- US-A- 4 052 610

## Description

La présente invention concerne une lampe de poche à pile plate.

Une telle lampe comporte généralement un boîtier en métal ou en matière plastique formé d'un fond et d'un couvercle associés suivant un de leurs côtés par une charnière et suivant le côté opposé par un organe de verrouillage.

Le document US-A-4,052,610 montre une telle lampe. Elle comprend un boîtier formé d'un fond et d'un couvercle associés suivant l'un de leurs petits côtés par une charnière et suivant le côté opposé par un organe de verrouillage.

Le couvercle est muni d'un réflecteur parabolique dont l'entrée est fermée par une vitre transparente et qui est percé en son centre pour laisser le passage à une ampoule.

Le fond du boîtier contient la pile plate et une plaquette isolante portant un circuit électrique; ce dernier comprend deux conducteurs maintenus chacun en contact avec une borne de la pile, une ampoule dont le plot s'appuie directement en permanence sur l'un des conducteurs et un autre conducteur formant ressort dont la position est commandée par un interrupteur appliquant cette languette contre l'autre conducteur, lorsqu'il est en position d'allumage. L'interrupteur est constitué par un bouton-poussoir à deux positions extrêmes (d'allumage ou d'extinction); il coulisse dans une lumière prévue dans le bord latéral recourbé du fond; il est situé sensiblement à la hauteur de l'ampoule, pour pouvoir être atteint par le pouce de l'utilisateur qui tient la lampe.

On a constaté que certains utilisateurs ont la main de taille insuffisante pour tenir aisément le boîtier et actionner facilement le bouton-poussoir.

La présente invention a pour but d'éviter cet inconvénient.

La présente invention a pour objet une lampe de poche à pile plate comportant un boîtier en matière plastique formé d'un fond et d'un couvercle pourvus de charnières et d'un organe de verrouillage, ledit couvercle étant muni d'un réflecteur parabolique dont l'entrée est fermée par une vitre transparente et qui est percé en son centre pour laisser le passage à une ampoule, ledit boîtier contenant en outre une pile plate, deux conducteurs respectivement en contact permanent avec les deux bornes de la pile et des moyens pour les connecter respectivement au plot et au culot de ladite ampoule par l'intermédiaire d'un bouton-poussoir à deux positions extrêmes d'allumage et d'extinction, caractérisé par le fait
- que ledit couvercle porte ledit bouton-poussoir au niveau d'une lumière présentée par son bord, ainsi que ladite ampoule par l'intermédiaire d'une collerette métallique solidarisée audit réflecteur et en contact électrique avec ledit culot, mais laissant libre accès audit plot,
- que lesdits conducteurs sont des lames conductrices fixées dans ledit fond,
- que, lorsque le boîtier est fermé, l'une desdites lames vient au contact dudit plot, et l'autre au contact dudit culot si le bouton-poussoir est en position d'allumage,
- que ledit bouton-poussoir comprend une languette isolante qui vient s'interposer entre ladite collerette métallique et la lame correspondante lorsque ce bouton est en position d'extinction.

Selon un mode de réalisation préférentiel, ladite ampoule est munie d'un porte-ampoule isolant sur lequel est rabattu le bord dudit culot qui vient au contact d'un épaulement présenté par la cheminée centrale de ladite collerette solidarisée audit réservoir.

Avantageusement, ladite vitre a la forme d'une coupelle dont le bord est tourné vers la face externe dudit couvercle et qui constitue un logement pour le bord rabattu dudit réflecteur, ladite coupelle et ledit réflecteur étant maintenus contre la face externe du couvercle dudit boîtier par un anneau de matière plastique encliqueté dans ledit couvercle.

De préférence, ledit bouton-poussoir est muni d'une seconde languette en matière plastique munie de nervures, coopérant avec des rainures présentées pour le bord de la lumière du couvercle où il se déplace et qui définissent lesdites positions extrêmes d'allumage et d'extinction.

D'autres caractéristiques et avantages de la présente invention apparaîtront au cours de la description suivante d'un mode de réalisation donné à titre illustratif mais nullement limitatif.

Dans le dessin annexé:
- La figure 1 est une vue en perspective éclatée d'une lampe de poche selon l'invention.
- La figure 2 est une vue en perspective partiellement arrachée de la lampe de la figure 1, le bouton-poussoir étant en position allumage.
- La figure 3 est analogue à la figure 2, le bouton-poussoir étant en position extinction.

La lampe de poche visible dans la figure 1 comporte un boîtier formé d'un couvercle 1 et d'un fond 2 en matière plastique, par exemple de type ABS. Ils sont solidarisés par deux charnières en polypropylène 3 et 4 encliquetées dans des logements 5 et 6 du couvercle 1 et des logements 7 et 8 du fond 2. Une nervure 9 située sur le bord du fond 2 opposé à celui qui présente les logements 7 et 8 coopère élastiquement avec une rainure du couvercle 1, non visible sur la figure 1, et assure le verrouillage du boîtier.

Le fond 2 est destiné à contenir une pile plate (non illustrée) et deux lames conductrices 11 et 12 fixées au niveau de deux lumières 13 et 14 par des pions plastiques 15 et 16 solidaires du fond 2. Les extrémités 17 et 18 des deux lames 11 et 12 sont en contact permanent respectivement avec les deux bornes de la pile. Comme on le verra plus loin, l'extrémité 19 de la lame 11 est destinée à être au contact du plot de l'ampoule, tandis que l'extrémité 20 est destinée à venir au contact avec le culot. Le fond 2 comprend enfin deux barrettes 21 et 22 sur lesquelles viennent s'encliqueter élastiquement les deux pinces 23, 24 d'une attache 25 en matière plastique percée d'un trou.

Le couvercle 1 présente une première ouverture circulaire 26 pour le système optique de la lampe de poche. Ce dernier comprend une ampoule 30 avec son plot 31 et son culot 32 dont le bord 39 est rabattu. Le culot 32 est logé dans un porte-ampoule 33 en matière isolante de manière que son bord 39 vienne en appui sur l'extrémité 34 de ce porte-ampoule. On a référencé 35 une collerette métallique présentant une partie intermédiaire conique 37, une cheminée cylindrique centrale 36 à l'intérieur de laquelle vient se loger le porte-ampoule 33 de manière que le bord 39 du culot 32 vienne en appui sur un épaulement 40 de la collerette 35. Celle-ci présente une portion annulaire extrême 38.

Le réflecteur 50 est pourvu d'une portion tubulaire 51 qui vient se fixer sur la paroi externe de la cheminée 36 de la collerette 35. Le bord 52 du réflecteur 50 est rabattu vers l'extérieur.

Une vitre 53 en matière plastique en forme de coupelle vient coiffer le réflecteur 50 avec son bord 54. Le porte-ampoule 33, l'ampoule 30, la collerette 35, le réflecteur 50 et la vitre 53 sont imbriqués les uns dans les autres, et cet ensemble est maintenu plaqué contre la face externe du couvercle 1 grâce à un anneau de matière plastique 55 muni de pattes 56 encliquetées dans des ouvertures 57 du couvercle 1.

Le bouton-poussoir 60, dont la face externe est pourvue d'une nervure 62 permettant de faciliter la préhension, comprend deux languettes isolantes parallèles entre elles 64 et 65. Ces deux languettes viennent s'encliqueter et coulisser dans une lumière 61 prévue dans le bord recourbé du couvercle 1. Comme on le verra à l'aide des figures 2 et 3, la languette inférieure 64 sert directement à l'extinction de l'ampoule 30, tandis que la languette supérieure 65 a une fonction de guidage du bouton-poussoir grâce à ses deux nervures crthogonales 67 et 68 qui coopèrent avec des rainures prévues dans une partie 63 du couvercle 1. Plus précisément une rainure 71 vient bloquer la nervure 68 pour la position d'allumage (figure 2) tandis que la rainure 72 correspond à la position d'extinction (figure 3).

Ainsi dans la figure 2, la languette 64 du bouton-poussoir 60 en position allumage n'agit pas sur l'extrémité 20 de la lame conductrice 12 ; la lame 12 peut donc assurer le contact entre une borne de la pile, la collerette 35, et le bord 39 du culot 32 de l'ampoule 30. Le plot 31 est en contact permanent avec l'extrémité 19 de la lame 11, elle-même en contact avec l'autre borne de la pile.

Dans la figure 3, la languette isolante 64 du bouton-poussoir 60 est en position d'extinction, car elle écarte l'extrémité 20 de la languette 12 de la collerette 35. Le circuit électrique de l'ampoule est donc ouvert.

Grâce à sa structure, et notamment à la position de son bouton-poussoir, la lampe de poche selon l'invention est beaucoup plus facile à tenir en main que les lampes de poche à pile plate habituelles.

Bien entendu, l'invention n'est pas limitée au mode de réalisation décrit et représenté. On pourra, sans sortir du cadre de l'invention remplacer tout moyen par un moyen équivalent, dans la limite des revendications ci-jointes.

## Revendications

1. Lampe de poche à pile plate comportant un boîtier en matière plastique formé d'un fond (2) et d'un couvercle (1) pourvus de charnières (3, 4) et d'un organe de verrouillage, ledit couvercle étant muni d'un réflecteur parabolique dont l'entrée est fermée par une vitre transparente et qui est percé en son centre pour laisser le passage à une ampoule, ledit boîtier contenant en outre une pile plate, deux conducteurs respectivement en contact permanent avec les deux bornes de la pile et des moyens pour les connecter respectivement au plot et au culot de ladite ampoule par l'intermédiaire d'un bouton-poussoir à deux positions extrêmes d'allumage et d'extinction, caractérisée par le fait
- que ledit couvercle (1) porte ledit bouton-poussoir (60) au niveau d'une lumière présentée par son bord, ainsi que ladite ampoule (30) par l'intermédiaire d'une collerette métallique (35) solidarisée audit réflecteur (50) et en contact électrique avec ledit culot (32) mais laissant libre accès audit plot (31),
- que lesdits conducteurs sont des lames conductrices (11, 12) fixées dans ledit fond (2),
- que, lorsque le boîtier est fermé, l'une desdites lames (11) vient au contact dudit plot (31), et l'autre au contact dudit culot (32) si le bouton-poussoir est en position d'allumage,
- que ledit bouton-poussoir (60) comprend une languette isolante (64) qui vient s'interposer entre ladite collerette métallique (35) et la lame correspondante lorsque ce bouton est en position d'extinction.

2. Lampe de poche selon la revendication 1, caractérisée par le fait que ladite ampoule est munie d'un porte-ampoule (33) isolant sur lequel est rabattu le bord (39) dudit culot qui vient au contact d'un épaulement (40) présenté par la cheminée centrale (36) de ladite collerette (35) solidarisée audit réflecteur (50).

3. Lampe de poche selon l'une des revendications 1 et 2, caractérisée par le fait que ladite vitre (53) a la forme d'une coupelle dont le bord (54) est tourné vers la face externe dudit couvercle et qui constitue un logement pour le bord rabattu (52) dudit réflecteur, ladite coupelle et ledit réflecteur étant maintenus contre la face externe du couvercle dudit boîtier par un anneau (55) de matière plastique encliqueté dans ledit couvercle (1).

4. Lampe de poche selon l'une des revendications précédentes, caractérisée par le fait que ledit bouton-poussoir (60) est muni d'une seconde languette (65) en matière plastique munie de nervures (67, 68) coopérant avec des rainures présentées pour le bord de la lumière (61) du couvercle où il se déplace et qui définissent lesdites positions extrêmes d'allumage et d'extinction.

5. Lampe de poche selon l'une des revendications précédentes, caractérisée par le fait que lesdites charnières (3, 4) sont situées suivant un petit côté dudit boîtier au niveau de la base de ladite pile plate.

6. Lampe de poche selon la revendication 5, caractérisée par le fait que ledit fond porte, sur son petit côté opposé à celui qui porte lesdites charnières, deux barrettes sur lesquelles vient s'encliqueter une attache (25) en matière plastique.

## Claims

1. Pocket lamp with a flat battery comprising a plastic material casing having a bottom (2) and a lid (1) provided with hinges (3,4) and a blocking element, said lid being provided with a parabolic reflector the input of which is closed by a transparent glass and which is pierced at the center thereof to allow the introduction of a bulb, said casing comprising moreover, a flat battery, two conductors permanently engaged respectively with the two poles of the battery and means to connect them respectively to the socket and the plug of said bulb by means of a pushing-button having two on and off final positions, characterized in that :
- said pushing-button (60) is provided on said lid (1) at the level of an orifice belonging to the edge thereof as well as said bulb (30) by means of a metallic flange (35) integral with said reflector (50) and in electric contact with said plug (32) while leaving access to said socket (31),
- said conductors are conducting strips (11,12) mounted to said bottom (2),
- when the casing is closed, one of said strips (11) is engaged with said socket (31) and the other is engaged with said plug (32) if the pushing-button is in the on position,
- said pushing-button (60) comprises an isolating small tongue (64) which is located between said metallic flange (35) and the corresponding strip when said button is in the off position.

2. Pocket lamp according to claim 1, characterized in that said bulb is provided with an isolating bulb holder (33) on which is folded the edge (39) of said plug which is engaged against a shoulder (40) of the central part (36) of said flange (35) integral with said reflector (50).

3. Pocket lamp according to one of claims 1 and 2 , characterized in that the said glass (53) has a cup shape the edge of which (54) is directed towards the external face of said lid and which provides a housing for the folded edge (52) of said reflector, said cup and said reflector being applied against the external face of the lid of said casing by a plastic material ring (55) fitted in said lid (1).

4. Pocket lamp according to one of the preceding claims, characterized in that said pushing-button (60) is provided with a second small tongue (65) in plastic material having ribs (67, 68) cooperating with notches provided in the orifice edge (61) of the lid where it moves and which define said on and off final positions.

5. Pocket lamp according to one of the preceding claims, characterized in that said hinges (3, 4) are located along a small side of said casing at the level of the base of said flat battery.

6. Pocket lamp according to claim 5, characterized in that said bottom helds on the small side thereof in opposition to the side which helds said hinges, two strips on which are fitted a fastening (25) in plastic material.

## Patentansprüche

1. Taschenlampe für eine Flachbatterie mit einem Kunststoffgehäuse, das einen Boden (2) und einen mit Scharnieren (3, 4) und einem Verriegelungsorgan versehenen Deckel (1) aufweist, wobei der Deckel mit einem parabolischen Reflektor versehen ist, dessen Öffnung durch eine durchsichtige Scheibe abgedeckt ist und der im Zentrum zum Hindurchführen einer Glühbirne durchbohrt ist, und wobei das Gehäuse außerdem eine Flachbatterie, zwei mit dem jeweiligen der beiden Pole der Batterie ständig verbundene Leiter sowie Mittel zum Verbinden derselben mit dem Mittenkontakt bzw. dem Hals der Glühbirne über einen Schalter mit zwei Extremstellungen zum Ein- bzw. Ausschalten aufweist, dadurch gekennzeichnet,
- daß der Deckel (1) den Schalter (60) an seinem Rand in einer Öffnung und die Glühbirne (30) mittels eines mit dem Reflektor fest verbundenen und in elektrischem Kontakt mit dem Glühbirnenhals (32) stehenden, jedoch freien Zugang zum Mittenkontakt (31) gewährenden Metallkragens (35) aufnimmt,
- daß die Leiter am Boden (2) befestigte leitende Zungen (11, 12) sind,
- daß eine der Zungen (11) mit dem Mittenkontakt (31) verbunden ist, wenn das Gehäuse geschlossen ist, und daß die andere Zunge mit dem Glühbirnenhals (32) verbunden ist, wenn der Schalter in der Einschaltestellung steht,
- daß der Schalter (60) eine isolierende Zunge (64) aufweist, die sich zwischen dem Metallkragen (35) und der entsprechenden Zunge befindet, wenn der Schalter in der Ausschaltestellung steht.

2. Taschenlampe nach Anspruch 1, dadurch gekennzeichnet, daß die Glühbirne mit einem isolierenden Glühbirnensockel (33) versehen ist, auf den der Rand (39) des Glühbirnenhalses gebogen ist, der mit einer Schulter (40) des zentralen Durchgangs (36) des mit dem Reflektor (50) fest verbundenen Kragens (35) in Kontakt kommt.

3. Taschenlampe nach Anspruch 1 oder 2, dadurch gekennzeichnet, daß die Scheibe (53) die Form einer Schale aufweist, deren Rand (54) zur Außenseite des Deckels hin gerichtet ist und der eine Aufnahme für den umgebogenen Rand (52) des Reflektors bildet, wobei die Schale und der Reflektor mittels eines in dem Deckel (1) eingerasteten Kunststoffrings (55) an der Außenseite des Gehäusedeckels gehalten sind.

4. Taschenlampe nach einem der vorangehenden Ansprüche, dadurch gekennzeichnet, daß der Schalter (60) eine mit Rippen (67, 68) versehene zweite Zunge (65) aus Kunststoff aufweist, wobei die Rippen mit am Rand der Öffnung (61) des Deckels, an dem der Schalter bewegt wird, gebildeten Rillen zusammenwirken und die Extremstellungen zum Einschalten und zum Ausschalten bestimmen.

5. Taschenlampe nach einem der vorangehenden Ansprüche, dadurch gekennzeichnet, daß die Scharniere (3, 4) an einer schmalen Seite des Gehäuses an der Unterseite der Flachbatterie angeordnet sind.

6. Taschenlampe nach Anspruch 5, dadurch gekennzeichnet, daß der Boden an der schmalen Seite, die der mit Scharnieren versehenen Seite gegenüber liegt, zwei Stäbe aufweist, an denen eine Halterung (25) aus Kunststoff einrastbar ist.
